# DEMANDE DE BREVET EUROPEEN

(11) **EP 0 232 208 A2**
(43) Date de publication de la demande: **12.08.1987**
(21) Numéro de dépôt: 87400274.4
(22) Date de dépôt: 05.02.1987
(51) Int. Cl.: B65D 85/50

(54) **Conditionnement déployable extemporanément pour la Présentation,notamment, de compositions florales**

(30) Priorité: 06.02.1986 FR 8601619
(71) Demandeur: FLORVIVE, F-94589 Rungis Cédex (FR)
(72) Inventeur: Almeras, Bernard, F-94190 Villeneuve St George (FR)
(74) Mandataire: Sauvage, Renée

(57) **Abrégé**

Le procédé consiste à placer le produit dans une enveloppe (1) formée d'une pellicule de matériau translucide, avec l'utilisation d'une enveloppe (1) sensiblement étanche aux gaz et d'une réserve de gax comprimé (16) libérable à la demande et débouchant dans ladite enveloppe.

## Description

La présente invention concerne un procédé de conditionnement d'un produit, tel qu'une composition florale, qui consiste à placer ledit produit dans une enveloppe formée d'une pellicule de matériau translucide. Elle concerne également le conditionnement et le produit conditionné issus de la mise en oeuvre de ce procédé.

A l'heure actuelle, les compositions florales sont réalisées :
- soit par les fleuristes de détail, à la demande du client, auquel cas elles sont munies d'un emballage. flatteur,
- soit industriellement, sur le lieu de la collecte des fleurs, auquel cas les bouquets ou autres compositions florales, emballés de manière plus rudimentaire, sont empilés dans des cartons pour leur transport vers le lieu de distribution.

Dans ce second cas, le produit dans son ensemble est dévalorisé par la piètre apparence de son emballage et l'acheteur n'en fera l'acquisition que pour son usage personnel mais non pour l'offrir. En effet, la pellicule de cellophane ou autre matériau translucide enveloppant la composition florale doit être aplatie pour le transport, ce afin de diminuer le volume du produit, et lorsqu'on l'extrait de son cartonnage, le conditionnement est frippé.

La présente invention a pour but de remédier à cet inconvénient en proposant un procédé de conditionnement industriel qui permette la commercialisation notamment de compositions florales à des prix inférieurs à ceux qui sont pratiqués dans les boutiques de fleuriste tout en donnant au produit un aspect flatteur.

A cette fin, l'invention propose de placer le produit dans une enveloppe sensiblement étanche aux gaz et d'y adjoindre une réserve de gaz comprimé libérable à la demande et débouchant dans ladite enveloppe. Grâce à cette disposition, le produit conditionné peut être acheminé depuis son lieu de production vers son lieu de distribution dans une enveloppe qui sera aplatie pour les besoins du transport mais qui, sur libération du gaz comprimé contenu dans la réserve, se déploiera en donnant à l'ensemble un aspect similaire à celui qu'il aurait s'il était réalisé en boutique de fleuriste.

Il est bien entendu que le volume du gaz comprimé libéré doit être suffisant pour déployer le conditionnement mais insuffisant pour le gonfler en ballon de baudruche ou même le faire éclater. Par ailleurs, il va de soi que le gaz comprimé doit être non toxique : il peut s'agir d'air comprimé, de gaz carbonique ou d'azote.

Dans une forme d'exécution de l'invention, la réserve de gaz est comprise dans une capsule dont la paroi peut être brisée par simple pression manuelle au travers de l'enveloppe. Il peut s'agir d'une capsule dont la paroi présentera une zone de moindre épaisseur et donc fragilisée, ou d'une capsule de verre ou de matière plastique fine incluse dans un manchon de caoutchouc souple permettant de la briser par serrage du manchon entre les doigts, sans que les débris de verre ou de matière plastique se répandent. On connaît de telles cartouches à paroi double utilisées, par exemple, pour contenir un solvant qui sera libéré pour imprégner un feutre en vue du nettoyage des caractères d'une machine à -écrire.

Dans une autre forme d'exécution, la réserve de gaz est comprise dans une enceinte munie d'une valve accessible. Une telle valve pourra être actionnable manuellement au travers de l'enveloppe, en y exerçant une poussée directe du doigt. En variante, elle pourra être munie d'une tirette facilitant sa manipulation.

Dans une forme d'exécution simple et économique, la réserve de gaz pourra être incluse librement dans l'enveloppe.

Cependant, lorsque la composition florale est partiellement reçue dans un contenant, comme c'est le cas pour certaines fleurs dont la tige est plongée dans une mousse artificielle humide ou de compositions dont les différentes variétés sont disposées dans un pot garni d'une telle matière humide, la réserve de gaz peut être incluse dans le contenant lui-même, ce qui la dissimule à la vue tout en en permettant l'accès depuis l'extérieur de l'enveloppe.

_{T}el est le cas de la forme d'exécution préférée de l'invention selon laquelle le conditionnement comporte un contenant offrant une première partie rendue solidaire de l'enveloppe et une seconde partie, creuse, débouchant librement sur l'extérieur, la première et la seconde parties étant séparées par une paroi percée d'un orifice sur lequel vient s'adapter, de manière étanche, la valve d'une cartouche de gaz montée dans ladite partie creuse, ladite cartouche étant susceptible d'être déplacée, depuis l'extérieur, entre une position inactive (valve fermée) et une position active (valve ouverte).

Ce déplacement peut être obtenu en glissant les doigts ou un outil approprié entre la cartouche et la paroi du contenant.

Mieux encore, la paroi externe de la cartouche présente une paire d'ergots opposés et la paroi interne de la seconde partie du contenant présente une rampe hélicoïdale avec laquelle lesdits ergots viennent en prise, la rotation de la cartouche en provoquant l'enfoncement de ladite seconde partie avec, pour conséquence, l'ouverture de la valve.

On comprendra que la présente invention apporte un procédé d'amélioration de la présentation d'un produit conditionné industriellement, tel qu'une composition florale, placé dans une enveloppe formée d'une pellicule de matériau translucide qui consiste :
- à conditionner ledit produit par l'une quelconque des manières indiquées plus haut,
- à acheminer le produit ainsi conditionné vers son lieu de vente, et
- à libérer extemporanément le gaz comprimé dans l'enveloppe de manière à la déployer et à donner au produit une présentation flatteuse.

L'invention sera mieux comprise à la lecture de la description ci-après faite en référence aux dessins annexés dans lesquels :
- la figure 1 montre une première composition florale conditionnée selon l'invention, les tiges des fleurs plon- géant dans un contenant garni d'une mousse synthétique humide non représentée,
- la figure 2 est une vue à plus grande échelle du contenant de la figure 1,
- la figure 3 est une vue similaire à la figure 1, après déploiement de l'enveloppe,
- la figure 4 représente une autre composition florale avant conditionnement,
- la figure 5 représente une vue à plus grande échelle du contenant de la figure 4,
- la figure 6 représente une troisième forme possible de composition florale avant conditionnement,
- la figure 7 représente une vue à plus grande échelle du contenant de la figure 6, et
- la figure 8 représente, en coupe, une forme d'exécu, tion préférée d'un autre contenant.

Si l'on se réfère à la figure 1, on voit une composition florale conditionnée dans une enveloppe 1 en pellicule de matériau translucide, ladite enveloppe 1 étant sensiblement étanche aux gaz. En vue du transport du produit, l'enveloppe 1 est aplatie en formant des plis 2.

Comme on le voit, les tiges 3 des fleurs pénètrent dans une cavité prévue dans un contenant 4.

Ainsi qu'il ressort mieux de la figure 2, le contenant 4 définit, d'une part, un espace creux 5 adapté à recevoir une mousse humide de conservation et, d'autre part, un réservoir 6 pour une quantité calculée de gaz comprimé. Le contenant 4 est en matière plastique moulée et sa paroi est fragilisée en 7 pour former un opercule 8.

On comprend donc qu'il est possible de libérer le gaz contenu dans la réserve 6 en exerçant une pression manuelle sur l'opercule 8 qui se détache au moins partiellement selon la ligne 7. Sous l'effet de la libération du gaz, l'enveloppe 1 se déploie et le produit obtenu (figure 3) revêt un aspect qui se rapproche de ce qu'il serait s'il avait été réalisé à la demande par un fleuriste.

Les figures 4 à 7 montrent d'autres formes de réalisation possibles de l'invention, l'enveloppe translucide n'étant pas représentée pour la clarté des dessins.

Ainsi, dans le cas des figures 4 et 5, les fleurs et plantes sont contenues dans une coupe 9 dont la tige 10 forme réserve de gaz 6'. Le pied 11 de la coupe 9 est creux, ce qui permet d'accéder à une valve 12 susceptible de libérer le gaz contenu dans la réserve 6'.

Dans ce cas, l'enveloppe de la composition florale est déployée en appuyant sur la valve 12 au travers du conditionnement.

La forme d'exécution des figures 6 et 7 se rapproche de celle des figures 1 à 3, la seule différence résidant dans la forme du contenant, les éléments de structure similaires étant identifiés par les mêmes références affectées du signe prime (¹).

Si l'on en vient à la figure 8, on voit un contenant désigné, d'une manière générale, par la référence 13. Ce contenant 13 comporte une partie supérieure 13a tubulaire et une partie inférieure 13b en cloche, encliquetées ensemble et communiquant par un orifice 14 pratiqué dans le fond 15 de la cloche. A la partie supérieure tubulaire 13a est fixée extérieurement une enveloppe translucide et étanche aux gaz, non représentée. Cette même partie supérieure tubulaire 13a renferme un réceptacle 16 pour la base de la tige des fleurs. Un espace 17 formant chambre de détente est ménagé entre la paroi 15 et le réceptacle 16. Par ailleurs, des canaux 25 mettent en communication la chambre de détente 17 et l'enveloppe non représentée.

La partie inférieure 13b en cloche renferme une cartouche de gaz 17 présentant une valve 18 actionnable par un poussoir 19. Le poussoir 19 est engagé de manière étanche dans une projection tubulaire 20 formée autour de l'orifice 14.

La partie inférieure 13b en cloche comporte un manchon interne 21 dans lequel est ménagée une gorge hélicoïdale 22 formant rampe. La cartouche 17 présente deux ergots diamétralement opposés 23a et 23b adaptés à venir en prise avec la rampe 22. Par ailleurs, la cartouche 17 comporte à sa base des projections 24a et 24b, à la manière d'une vis papillon, facilitant sa préhension par l'utilisateur. Au lieu d'être munie d'un "papillon", la base de la cartouche pourrait former molette.

On comprend que l'utilisateur peut ainsi saisir la base de la cartouche entre ses doigts et la faire tourner autour de son axe longitudinal. Par suite de la coopération entre les ergots 23a, 23b et la rampe hélicoïdale 22, la rotation de la cartouche 17 s'accompagne d'un enfoncement de cette dernière dans la partie 13b formant cloche et il s'ensuit l'ouverture de la valve 18. Le gaz s'échappe alors de la cartouche 17, pénètre par l'orifice 14 dans la chambre de détente 17 et déploie l'enveloppe non représentée. L'orifice 14 est calibré pour servir de temporisateur et donner un temps de déploiement de 10-15 secondes.

L'utilisateur peut naturellement interrompre l'échappement du gaz en tournant la cartouche 17 dans le sens contraire.

Comme on le voit, le bord libre de la partie évasée de la cloche 13b se projette au-délà de la cartouche 17 de sorte que celle-ci ne peut être manoeuvrée involontairement.

Il est bien entendu que la présente invention n'est pas limitée aux formes d'exécution décrites et représentées. En particulier, au lieu d'être incorporée dans le contenant de la composition florale, la réserve de gaz pourrait être constituée par une capsule simplement glissée dans l'enveloppe de conditionnement de la composition. De même, au lieu d'une cartouche spécialement conçue comme dans le cas de la figure 8, on pourrait utiliser une cartouche du commerce, telles que celles utilisées sur les dispositifs de préparation d'eau gazéifiée ou de crème Chantilly, en montant une telle cartouche dans un support approprié la retenant dans la partie creuse du contenant et en facilitant la manoeuvre. La structure d'un tel support pourrait reprendre en grande partie celle de la paroi de la cartouche 17.

Par ailleurs, l'invention n'est pas limitée aux compositions florales : elle pourrait par exemple tout aussi bien être appliquée à des corbeilles de fruits offertes en cadeau ou tout autre produit similaire.

## Revendications

1- Procédé de conditionnement d'un produit tel qu'une composition florale, qui consiste à placer ledit produit dans une enveloppe (1) formée d'une pellicule de matériau translucide, caractérisé en ce qu'il utilise une enveloppe (1) sensiblement étanche aux gaz et en ce qu'il y adjoint une réserve de gaz comprimé (6, 6^{1,} 17) libérable à la demande et débouchant dans ladite enveloppe.

2- Procédé selon la revendication 1, caractérisé en ce que ladite réserve de gaz (6, 6') est comprise dans une capsule dont la paroi (8, 8') peut être brisée par simple pression manuelle au travers de l'enveloppe.

3- Procédé selon la revendication 1, caractérisé en ce que ladite réserve de gaz (6, 6') est comprise dans une enceinte (10) munie d'une valve (12) accessible.

4- Procédé selon l'une quelconque des revendications 1 à 3, carractérisé en ce que ladite réserve de gaz (6, 6') est incluse librement dans ladite enveloppe (1).

5- Procédé selon l'une quelconque des revendications 1 à 3, selon lequel le produit est partiellement reçu dans un contenant (4, 9, 4', 13), caractérisé en ce que ladite réserve de gaz (6, 6', 17) est incluse dans ledit contenant.

6- Conditionnement issu de la mise en oeuvre du procédé selon l'une quelconque des revendications 1 à 5.

1 7- Conditionnement pour là mise en oeuvre du procédé selon la revendication 5 rattachée à la revendication 3, caractérisé en ce qu'il comporte un contenant (13) offrant une première partie (13a) rendue solidaire de l'enveloppe (1) et une seconde partie (13b), creuse, débouchant librement sur l'extérieur, la première et la seconde parties étant séparées par une paroi (15) percée d'un orifice (14) sur lequel vient s'adapter, de manière étanche, la valve (18) d'une cartouche de gaz (1) montée dans ladite partie creuse, ladite cartouche étant susceptible d'être déplacée depuis l'extérieur entre une position inactive (valve fermée) et une position active valve ouverte).

8- Conditionnement selon la revendication 7, caractérisé en ce que la paroi externe de la cartouche (17) présente une paire d'ergots opposés (23a, 23b) et en ce que la paroi interne (21) de la seconde partie (13b) du contenant présente une rampe hélicoïdale (22) avec laquelle lesdits ergots viennent en prise, la rotation de la cartouche en provoquant l'enfoncement dans ladite seconde partie (13b) avec, pour conséquence, l'ouverture de la valve (18).

9- Procédé d'amélioration de la présentation d'un produit conditionné industriellement, tel qu'une composition florale, placé dans une enveloppe formée d'une pellicule de matériau translucide, caractérisé en ce qu'il consiste :
- à conditionner ledit produit par le procédé selon l'une quelconque des revendications 1 à 5,
- à acheminer le produit ainsi conditionné vers son lieu de vente, et
- à libérer extemporanément le gaz comprimé dans l'enveloppe de manière à déployer l'enveloppe et à donner au produit une présentation flatteuse.

10- Produit conditionné issu de la mise en oeuvre du procédé selon l'une quelconque des revendications 1 à 5 ou 9.
